# EUROPÄISCHE PATENTSCHRIFT

(11) **EP 0 144 916 B1**
(45) Veröffentlichungstag und Bekanntmachung des Hinweises auf die Patenterteilung: **02.09.1987**
(21) Anmeldenummer: 84114473.6
(22) Anmeldetag: 29.11.1984
(51) Int. Cl.: H01H 13/70

(54) **Taste**
Push button
Bouton poussoir

(30) Priorität: 02.12.1983 DE 8334679 U
(43) Veröffentlichungstag der Anmeldung: 19.06.1985
(73) Patentinhaber: SIEMENS AKTIENGESELLSCHAFT, 80333 München (DE)
(72) Erfinder: Keprda, Jaroslav, D-8000 München 71 (DE)

## Beschreibung

Die Erfindung bezieht sich auf eine Taste mit einem glocken- oder kuppelförmigen, aus elastischem Material bestehenden Tastenkörper, der mit einem seine offene Seite begrenzenden Rand zwischen einer Basisplatte und einem Tastengehäuseteil einklammbar ist.

Eine solche Taste ist aus der DE-A- 30 41 470 bekannt. Der dort als Dichtmembran bezeichnete Tastenkörper sitzt mit seinem flachen Außenrand auf der Oberfläche einer dort als Stützteil bezeichneten Basisplatte und wird durch ein dort Überwurfkappe genanntes Gehäuseteil gegen die Basisplatte gepreßt. Infolgedessen ist der von dem Tastenkörper und der Basisplatte umschlossene Raum, in welchem sich die Kontakte der Taste befinden, gegenüber der Außenwelt abgeschlossen, insbesondere gegenüber der Bedienseite der Taste, so daß zumindest von dieser Seite her keine Fremdkörper in den von Tastenkörper und Basisplatte gebildeten Kontaktraum gelangen können.

Die aus der DE-A- 30 41 470 hekannte Taste ist außerdem als Tastenmodul verwendbar, so daß aus mehreren solchen Tasten, die an einer Platte befestigt sind, eine Tastatur gebildet werden kann.

Bei dieser bekannten Taste trägt jedoch eine von der Platte gesonderte Scheibe die Festkontakte der Taste.

Zur Vereinfachung solcher Tasten ist man bestrebt, die Festkontakte unmittelbar auf einer Platte anzuordnen, an der die Taste befestigt ist. In einem solchen Fall kann nämlich die Zahl der Teile, aus der sich die Taste zusammensetzt, weiter reduziert werden. Der äußere Rand des Tastenkörpers kann dann zwischen einem Gehäuseteil der Taste und dieser Platte eingeklemmt werden.

Insbesondere bei der Bestückung von solchen Platten mit Tasten ist es erwünscht, wenn möglichst wenig voneinander gesondert zu handhabende Tastenteile vorliegen.

Aufgabe vorliegender Erfindung ist es daher, eine Taste der eingangs genannten Art derart auszubilden, daß bei der Befestigung solcher Tasten an einer die Festkontakte der Tasten tragenden Platte nur ein einziges Tastenteil gehandhabt werden muß.

Erfindungsgemäß ergibt sich die Lösung dieser Aufgabe dadurch, daß das Tastengehäuseteil im Bereich des Tastenkörperrandes auf seiner dem Tastenkörper zugewandten Seite nischenartige Ausnehmungen mit im wesentlichen rechtwinkelig zur Basisplatte vorgesehenen Zugangsöffnungen hat und daß der Tastenkörper im Bereich seines Randes in die Ausnehmungen ragende Ansätze aufweist.

Auf diese Weise kann der Tastenkörper und das Tastengehäuseteil schon vor dem Fixieren dieser Teile an einer die Festkontakte der Taste tragenden Platte miteinander verbunden werden, ohne daß hierzu besondere Verbindungsmittel, wie z. B. Klebstoff, benötigt werden. Man erhält dadurch einen aus Tastengehäuseteil und Tastenkörper bestehenden Verbundkörper, der unkompliziert gehandhabt werden kann und deshalb den Montagevorgang wesentlich erleichtert.

In weiterer Ausgestaltung der Erfindung kann vorgesehen sein, daß die nischenartigen Ausnehmungen aus einer zusammenhängenden umlaufenden Nut des Tastengehäuseteiles bestehen und daß der Tastenkörper an seinem Rand einen der Nut entsprechenden stegartigen Ansatz aufweist.

Auf diese Weise ergibt sich ein besonders sicherer Sitz des Tastenkörpers im Tastengehäuseteil.

Dann kann im Rahmen der Efindung noch vorgesehen sein, daß das Tastengehäuseteil an seiner parallel zur offenen Seite des Tastenkörpers gerichteten Seite mit Schnapp-Stiften versehen ist.

Wie an sich bekannt, kann auf diese Weise der aus Tastengehäuseteil und Tastenkörper bestehende Verbundkörper an der die Festkontakte der Taste tragenden Platte besonders unkompliziert befestigt werden.

Schließlich kann noch vorgesehen sein, daß der Tastenkörper an seinem Rand einen parallel zur Richtung der Achse der Taste von diesem Rand vorspringenden, keilförmigen umlaufenden Steg aufweist, daß das Tastengehäuseteil auf seiner Außenseite im Bereich des Randes mit einem umlaufenden Rand-Ansatz versehen ist, 'der einen parallelaur Richtung der Achse vorspringenden, keilförmigen, umlaufenden Steg hat, und daß das Tastengehäuseteil auf seiner, von der offenen Seite des Tastenkörpers abgewandten Seite einen hohlzylindrischen Ansatz aufweist, daß der Ansatz auf seiner Innenseite mit parallel zur Achse gerichteten Nuten versehen ist, und daß in den Nuten Rampenkörper angeordnet sind, die auf ihrer dem Tastenkörper zugewandten Seite jeweils eine steilere Aufgleitfläche haben, als auf der vom Tastenkörper abgewandten Seite. Nachfolgend wird ein Ausführungsbeispiel der erfindungsgemäßen Taste anhand einer Figur noch näher erläutert.

Die Figur zeigt vergrößert und im Schnitt eine Seitenansicht des aus Tastengehäuseteil und Tastenkörper bestehenden Verbundkörpers, der an einer die Festkontakte der Taste tragenden Platte verrastet ist.

Im einzelnen ist der Figur zu entnehmen, daß der aus einem formstabilen Kunststoff bestehende Tastengehäuseteil 1 mit rechtwinkelig zu einer Basisplatte 2 verlaufenden Seitenwänden 3 einen Raum 4 umschließt, in welchem der aus einem elastischen Kunststoffmaterial oder Gummi bestehende Tastenkörper 5 angeordnet ist.

Der etwa kuppel- oder glockenförmig ausgebildete Tastenkörper 5 weist einen der Platte 2 zugewandten verdickten Rand 6 auf, der mit einem parallel zur Platte 2 und zum Tastengehäuseteil 1 hin gerichteten stegartigen Ansatz 7 versehen ist. Dieser Ansatz 7 ist in eine umlaufende Nut 8 des Tastengehäuseteiles 1 eingepaßt, die durch zwei Stege 9, 10 begrenzt wird. Die Stege 9, 10 sind zum Zentrum des Tastenkörpers 5 hin gerichtet und umfassen dadurch den Ansatz 7 zusammen mit den Seitenwänden 3 des Tastengehäuseteiles 1 derart, daß der mit dem stegartigen Ansatz 7 in die Nut 8 eingepaßte Tastenkörper 5 auf diese Weise mit dem Tastengehäuseteil 1 verbunden wird.

Der von der Basisplatte 2 entferntere Steg 10 des Tastengehäuseteiles 1 dient dabei zugleich als Widerlager, um beim Aufsetzen des aus Tastengehäuseteil 1 und Tastenkörper 5 bestehenden Verbundkörpers 11 auf die Basisplatte 2 den in Richtung zur Basisplatte 2 über das Tastengehäuseteil 1 vorstehenden Rand 6 des Tastenkörpers gegen die Basisplatte 2 zu drücken.

Beim Aufsetzen des Verbundkörpers 11 auf die Basisplatte 2 durchdringen radial federnd ausgebildete Paßstifte 12 in der Basisplatte 2 vorgesehene und den Paßstiften 12 angepaßte Bohrungen 13. Im radial federnden Bereich der Paßstifte 12 sind diese mit einem deren Durchmesser vergrößernden Bund 14 versehen. Dieser Bund 14 kann durch das radiale Zusammendrücken der Paßstifte 12 durch die Bohrung 13 in der Basisplatte 2 hindurchgelangen und verriegelt dann, indem er seinen ursprünglichen Umfang wieder annimmt, den Verbundkörper 11 an der Basisplatte 2. Die radiale Zusammendrückbarkeit der Paßstifte 12 kann z. B. durch eine Schlitzung 15 dieser Stifte bewirkt werden.

Nach dem Verrasten des Verbundkörpers 11 an der Basisplatte 2 ist ein Kontaktraum 16 gegenüber der Außenwelt, insbesondere gegenüber der Bedienseite der Taste, abgedichtet, da der glocken- bzw. kuppelförmige Tastenkörper 5 mit seinem Rand 6 gegen die Basisplatte 2 gedrückt wird. Dabei kann die Abdichtungswirkung noch durch einen von diesem Rand 6 gegen die Basisplatte 2 vorspringenden keilförmigen Steg 17 des Tastenkörpers 5 verbessert werden.

Die nach Art einer gedruckten Schaltung an der Basisplatte 2 unterhalb des Tastenkörpers 5 fixierten Festkontakte 18, die im unbetätigten Zustand der Taste voneinander isoliert sind, werden durch einen elektrisch leitenden Belag 19, der an der Decke 20 des Tastenkörpers 5 angeordnet ist, miteinanderverbunden, wenn der kuppel- bzw. glockenförmige Tastenkörper 5 durch einen in Richtung der Achse 21 der Taste auf den Tastenkörper einwirkenden Druck zum Einbrechen gebracht wird und dadurch der leitende Belag 19 an der Basisplatte 2, insbesondere an den Festkontakten 18, zur Anlage kommt. Wird die Druckeinwirkung auf den Tastenkörper 5 beendet, so springt der Tastenkörper 5 selbsttätig wieder in seine Ausgangsgestalt zurück.

Die Abdichtung des Kontaktraumes 16 gegenüber der Außenwelt der Taste kann noch weiter verbessert werden, wenn man das Tastengehäuseteil 1 im Bereich des Randes 6 des Tastenkörpers 5 mit einem äußeren umlaufenden Rand-Ansatz 25 versieht, der einen zur Basisplatte 2 gerichteten, umlaufenden, keilförmigen Steg 28 aufweist. Dieser Steg 28 drückt sich beim Aufsetzen des Verbundkörpers 11 auf die Platte 2 in eine in der Figur strichliert angedeutete, auf die Platte 2 aufgelegte elastische Matte 29, die für den Bereich der Platte 2, der etwa jeweils durch einen der Stege 9 begrenzt wird, Aussparungen aufweist. Eine solche Matte 29 wird z. B. zur Abschirmung elektrostatischer Störfelder von einer Tastatur vorgesehen.

Schließlich ist das Gehäuseteil 1 in Richtung der Achse 21 auf seiner, von der offenen Seite des Tastenkörpers 5 abgewandten Seite, mit einem hohlzylindrischen Ansatz 22 versehen, der auf seiner Innenseite parallel zur Achse 21 gerichtete Nuten 24 aufweist. In diesen Nuten sind Rampenkörper 23 angeordnet, die auf der einen Seite 26, die vom Tastenkörper 5 abgewandt ist, flachere Aufgleitflächen haben, als auf ihrer anderen Seite 27.

Eine mit federnden Schnapparmen versehen Tastenkappe, wobei deren Schnapparme in den Nuten 24 gleiten, kann dadurch unkompliziert mit dem Gehäuseteil 1 verbunden werden. Beim Aufstecken der Tastenkappe auf den Ansatz 22 können die zur Achse 21 federnd . zurückweichenden Schnapparme die Rampenkörper 23 von den Seiten 26 her leicht übergleiten, werden jedoch dann mit an den Enden der Schnapparme vorgesehenen, gegen die Nuten 24 gerichteten Vorsprüngen durch die Seiten 27 verriegelt. Beim weiteren Eindrücken der Tastenkappe berührt diese mit zentralen Vorsprüngen den Tastenkörper 5 und bringt ihn schließlich zum Ein- bzw. Zusammenbrechen. Wird die Tastenkappe losgelassen, so wird sie durch den Tastenkörper 5 wieder in die Ausgangslage zurückgebracht.

Durch entsprechende Bemessung der Haltekräfte zwischen Kappe und Gehäuseteil 1, sowie zwischen Gehäuseteil 1 bzw. Verbundkörper 11 und Platte 2 kann erreicht werden, daß sich die Kappe vom Gehäuseteil 1 bzw. vom Verbundkörper leichter wieder abziehen läßt, als der Verbundkörper 11 von der Platte 2.

Mit vorliegendem Verbundkörper 11 wird ein Tastenbaustein geschaffen, mit dessen Hilfe unkompliziert Tastaturen aufgebaut, Tastaturen in ihrem Aufbau geändert und schließlich Tastenbausteine ausgetauscht werden können.

## Patentansprüche

1. Taste mit einem glocken- oder kuppelförmigen, aus elastischem Material bestehenden Tastenkörper (5), der mit einem seine offene Seite begrenzenden Rand (6) zwischen einer Basisplatte (2) und einem Tastengehäuseteil (1) einklemmbar ist, dadurch gekennzeichnet, daß das Tastengehäuseteil (1) im Bereich des Tastenkörperrandes (6) auf seiner dem Tastenkörper (5) zugewandten Seite nischenartige Ausnehmungen (8) mit im wesentlichen rechtwinkelig zur Basisplatte (2) vorgesehenen Zugangsöffnungen hat und daß der Tastenkörper (5) im Bereich seines Randes (6) in die Ausnehmungen ragende Ansätze (7) aufweist.

2. Taste nach Anspruch 1,
dadurch gekennzeichnet, daß die
nischenartigen Ausnehmungen (8) aus einer zusammenhängenden umlaufenden Nut (8) des Tastengehäuseteiles (1) bestehen, und daß der Tastenkörper (5) an seinem Rand (6) einen der Nut (8) entsprechenden stegartigen Ansatz (7) aufweist.

3. Taste nach einem der Ansprüche 1 oder 2, dadurch gekennzeichnet, daß das Tastengehäuseteil (1) an seiner paraHe! zur offenen Seite des Tastenkörpers gerichteten Seite mit Schnapp-Stiften (12) versehen ist, die widerhakenartige Ansätze (14) aufweisen.

4. Taste nach einem der vorhergehenden Ansprüche,
dadurch gekennzeichnet, daß der Tastenkörper (5) an seinem Rand (6) einen parallel zur Richtung der Achse (21) der Taste von diesem Rand (6) vorspringenden, keilförmigen, umlaufenden Steg (17) aufweist.

5. Taste nach Anspruch 4,
dadurch gekennzeichnet, daß das Tastengehäuseteil (1) auf seiner Außenseite im Bereich des Randes (6) mit einem umlaufenden Rand-Ansatz (25) versehen ist, der einen parallel zur Richtung der Achse (21) vorspringenden, keilförmigen, umlaufenden Steg (28) hat.

6. Taste nach einem der vorhergehenden Ansprüche,
dadurch gekennzeichnet, daß das Tastengehäuseteil (1) auf seiner, von der offenen Seite des Tastenkörpers (5) abgewandten Seite einen hohlzylindrischen Ansatz (22) aufweist,
daß der Ansatz (22) auf seiner Innenseite mit parallel zur Achse (21) gerichteten Nuten (24) versehen ist, und daß in den Nuten (24) Rampenkörper (23) angeordnet sind, die auf ihrer dem Tastenkörper zugewandten Seite (27) jeweils eine steilere Aufgleitfläche haben, als auf der vom Tastenkörper (5) abgewandten Seite (26).

## Claims

1. A push button comprising a bell-shaped or dome-shaped push button body (5) which consists of elastic material and which can be clamped by an edge (6), which delimits its open side, between a base plate (2) and a push button housing component (1), characterised in that in the region of the push button body edge (6), on its side facing towards the push button body (5), the push button housing component (1) has niche-like recesses (8) which have access openings fundamentally at right angles to the base plate (2), and that in the region of its edge (6) the push button body (5) has projections (7) which extend into the recesses.

2. A push button as claimed in Claim 1, characterised in that the niche-like recesses (8) consist of a continuous peripheral groove (8) in the push button housing component (1), and that at its edge (6) the push button body (5) has a rib- like projection (7) which corresponds to the groove (8).

3. A push button as claimed in one of Claims 1 or 2, characterised in that on its side which is parallel to the open side of the push button body, the push button housing component (1) is provided with locking pins (12) which have barb- like projections (14).

4. A push button as claimed in one of the preceding Claims, characterised in that at its edge (6), the push button body (5) is provided with a tapered, peripheral rib (17) which projects from this edge (6) parallel to the direction of the axis (21) of the push button.

5. A push button as claimed in Claim 4, characterised in that on its outside, in the region of the edge (6), the push button housing component (1) is provided with a peripheral edge projection (25) which has a tapered, peripheral rib (28) which projects parallel to the direction of the axis (21).

6. A push button as claimed in one of the preceding Claims, characterised in that on its side which faces away from the open side of the push button body (5), the push button housing component (1) has a hollow cylindrical projection (22),
that on its inside the projection (22) is provided with grooves (24) extending in parallel to the axis (21
and that the grooves (24) contain ramp components (23) which, on their side (27) facing towards the push button body, each have a steeper ascending surface than on the side (26) facing away from the push button body (5).

## Revendications

1. Touche comprenant un corps de touche (5) en matière élastique, en forme de cloche ou de coupelle, qui peut être coincé, par un bord (6) délimitant son côté ouvert, entre une plaque de base (2) et une partie formant boîtier de touche (1), caractérisé en ce que la partie formant boîtier de touche (1) a, dans la région du bord (6) du corps de touche, du côté tourné vers le corps de touche (5), des évidements (6) en forme de niches à ouvertures d'accès prévues sensiblement à angle droit par rapport à la plaque de base (2), et en ce que le corps de touche (5) comporte, dans la région de son bord (6), des appendices (7) faisant saillie dans les évidements.

2. Touche suivant la revendication 1, caractérisée en ce que les évidements (8) en forme de niches sont constitués d'une gorge (8) continue et faisant tout le tour de la partie formant boîtier de touche (1), et en ce que le corps de touche (5) comporte sur son bord (6) un appendice (7) en forme de nervure correspondant à la gorge (6).

3. Touche suivant la revendication 1 ou 2, caractérisée en ce que la partie formant boîtier de touche (1) est munie, du côté dirigé parallèlement au côté ouvert du corps de touche, de tiges à enclenchement (12), qui comportent des nervures (14) formant ergot.

4. Touche suivant l'une des revendications précédentes, caractérisée en ce que le corps de touche (5) comporte, sur son bord (6), une nervure (17) cunéiforme, faisant tout le tour et en saillie de ce bord, parallèlement à la direction de l'axe (21) de la touche.

5. Touche suivant la revendication 4, caractérisée en ce que la partie formant boîtier de touche (1) est munie, sur son côté extérieur dans la région du bord (6), d'une partie saillante marginale (25) qui fait tout le tour et qui a une nervure (28) cunéiforme, faisant tout le tour et en saillie parallèlement à la direction de l'axe (21).

6. Touche suivant l'une des revendications précédentes, caractérisée en ce que la partie formant boîtier de touche (1) comporte, du côté éloigné du côté ouvert du corps de touche (5), une partie saillante (22) en forme de cylindre tubulaire,
en ce que la partie saillante (22) est munie du côté intérieur de gorges (24) dirigées parallèlement à l'axe (21), et en ce que dans les gorges (24) sont disposées des pièces ménageant des rampes (23) et ayant une surface de glissement plus abrupte du côté tourné vers le corps de touche (5) que du côté (26) qui est éloigné du corps de touche (5).
